# EUROPÄISCHE PATENTSCHRIFT

(11) **EP 0 648 382 B1**
(45) Veröffentlichungstag und Bekanntmachung des Hinweises auf die Patenterteilung: **28.02.1996**
(21) Anmeldenummer: 93912572.0
(22) Anmeldetag: 08.06.1993
(51) Int. Cl.: H01R 13/719, H01R 13/658

(54) **FILTER-STECKVERBINDER MIT SCHIRMGEHÄUSE**
FILTER PLUG CONNECTOR WITH SCREENED CASING
CONNECTEUR DE FILTRAGE A FICHES AVEC BOITIER DE BLINDAGE

(30) Priorität: 29.06.1992 DE 9208703 U
(43) Veröffentlichungstag der Anmeldung: 19.04.1995
(73) Patentinhaber: SIEMENS AKTIENGESELLSCHAFT, D-80333 München (DE)
(72) Erfinder: ROTH, Michael,Dipl.-Ing.(FH), D-80686 München (DE); SCHNEIDER, Karl,Dipl.-Ing.(FH), D-81373 München (DE); LIEBICH, Ernst,Ing.(grad.), D-82269 Geltendorf (DE); DIRMEYER, Josef,Dipl.-Ing.(FH), D-92439 Bodenwöhr (DE); WAGNER, Egbert,Ing.(grad.), D-93092 Barbing (DE); MOERKERKE, Peter, B-8400 Oostende (BE)
(86) Internationale Anmeldenummer: DE9300495
(87) Internationale Veröffentlichungsnummer: WO9400894

(56) Entgegenhaltungen:
- WO-A-91/06136
- DE-U- 8 706 783
- GB-A- 2 086 151

## Beschreibung

Die Erfindung betrifft einen Filter-Steckverbinder mit einem Leistenkörper aus Isoliermaterial, der eine zur Rückseite hin offene Kammer für eine Ferritkernanordnung bildet, mit einer Anzahl von parallelen, in einem Raster angeordneten Steckerstiften, welche von der Rückseite her in die Kammer eintreten und durch den Boden der Kammer zur Vorderseite des Leistenkörpers austreten, wobei zumindest ein Teil der Steckerstifte innerhalb der Kammer durch Bohrungen der Ferritkernanordnung geführt ist, mit einem die seitenwände und zumindest einen Teil der Rückseite des Leistenkörpers und der Kammer unter Aussparung der Steckerstifte abdeckenden Schirmgehäuse, welches mittels federnder Seitenteile über die Seitenwände des Leistenkörpers greift und mit Abwinkelungen seiner Seitenteile an Rastorganen der Vorderseite des Leistenkörpers verrastet ist, und mit einem kapazitiven Filterelement für eine Anzahl von Steckerstiften, welches an der der Kammerrückseite gegenüberliegenden Außenseite des Schirmgehäuses mit den Steckerstiften einerseits und mit dem Schirmgehäuse andererseits verlötet ist.

Ein derartiger Filter-Steckverbinder ist durch das DE-U-90 05 597 bekannt. Bei diesem Steckverbinder wird das Schirmgehäuse über federnde Seitenteile am Leistenkörper befestigt, welche über die Seitenwände des Leistenkörpers greifen und mit abgewinkelten Randabschnitten an dessen Vorderseite verrasten. Dabei werden die Randabschnitte nach dem Aufschieben des Schirmgehäuses auf den Leistenkörper in einem eigenen Arbeitsgang nach innen abgewinkelt und verrastet. Außerdem sind an den Randabschnitten entlang den Seitenwänden des Leistenkörpers verlaufende Federarme angeformt, welche von dem Leistenkörper weg aufgebogen sind und beim Einbau des Steckverbinders auf einer Montageplatte ohne zusätzliche Maßnahmen eine Kontaktierung bzw. Masseverbindung ergeben. Auf diese Weise wird bei dem bekannten Steckverbinder eine im allgemeinen gut brauchbare Befestigung des Schirmgehäuses bei gleichzeitig mit dem Einbau herstellbarer Masseverbindung erreicht. Unter gewissen Umständen,z.B. bei Überschreitung der Minus-Toleranzen in der Dicke einer Montageplatte, kann die an sich zuverlässige Schirmkontaktierung jedoch ungünstig beeinflußt werden.

Der Erfindung liegt die Aufgabe zugrunde, bei einem Filter-Steckverbinder der eingangs genannten Art eine noch kostengünstigere Befestigung des Schirmgehäuses zu erreichen und die Sicherheit der Schirmkontaktierung zu erhöhen.

Diese Aufgabe wird erfindungsgemäß durch folgende Merkmale gelöst:
a) die Abwinkelungen der federnden Seitenteile des Schirmgehäuses sind als einzelne, voneinander beabstandete und zueinander parallele Federarme ausgebildet,
b) alle Federarme sind vom Rand der Seitenteile nach innen gebogen,
c) die nebeneinander liegenden Federarme eines jeden Seitenteiles bilden abwechselnd Kontaktelemente zur Ankontaktierung des Schirmgehäuses an einer Montageplatte bzw. Gleit- und Rastelemente zur Verbindung des Schirmgehäuses mit dem Leistenkörper,
d) die Kontaktelemente sind schräg zur Steckrichtung nach innen gebogen,
e) die Gleit- und Rastelemente sind rechtwinklig von den Seitenteilen nach innen gebogen, mit einem Rastorgan versehen und an ihrem freien Ende unter Bildung eines Radius quer zur Steckrichtung zurückgebogen,
f) die Seitenwände des Leistenkörpers sind mit Vertiefungen für die Kontaktelemente und mit Auflauf- und Gleitschrägen für die Gleit- und Rastelemente zwecks Aufweitung der Seitenteile beim Verbinden Von Schirmgehäuse und Leistenkörper ausgebildet,
g) die Gleit- und Rastelemente sind nach Überwindung der Auflauf- und Gleitschrägen nach innen federnd mit ihrem Rastorgan selbsttätig an den Rastorganen der Vorderseite des Leistenkörpers verrastet.

Bei dem Schirmgehäuse eines derartigen Filter-Steckverbinders sind die Abwinkelungen der federnden Seitenteile als Federarme ausgebildet, die alle nach innen gebogen sind, wobei abwechselnd Gleit- und Rastelemente zur Verbindung des Schirmgehäuses mit dem Leistenkörper bzw. Kontaktelemente zur Ankontaktierung des Schirmgehäuses an einer Montageplatte gebildet sind. Außerdem ist der Leistenkörper mit Auflauf- und Gleitschrägen ausgebildet. Beim Aufstecken eines Schirmgehäuses auf einen Leistenkörper bzw. beim Einstecken des Leistenkörpers in ein Schirmgehäuse treffen die Gleit- und Rastelemente auf die Auflauf- und Gleitschrägen, wodurch die federnden Seitenteile des Schirmgehäuses ohne Hilfsmittel selbsttätig aufgeweitet werden. Nach Überwindung der Seitenwände des Leistenkörpers, d.h. wenn die Gleit- und Rastelemente über eine Endkante der Seitenwände an der Vorderseite des Leistenkörpers geschoben werden, federn die Seitenteile des Schirmgehäuses und damit die Gleit-und Rastelemente wieder nach innen, wobei sie mit ihrem Rastorgan selbsttätig an den Rastorganen der Vorderseite des Leistenkörpers verrasten. Dadurch wird das Schirmgehäuse bei dem erfindungsgemäßen Filter-Steckverbinder durch Selbstverrastung und ohne eigenen Arbeitsgang am Leistenkörper fixiert, wodurch eine noch kostengünstigere Befestigung des Schirmgehäuses erreicht wird. Durch die schräg zur Steckrichtung nach innen gebogenen Kontaktelemente wird auch bei ungünstigen Toleranzverhältnissen in der Dicke einer Montageplatte eine toleranzunabhängigere zuverlässige Schirmkontaktierung gewährleistet.

Bei dem erfindungsgemäßen Filter-Steckverbinder sind alle Federarme des Schirmgehäuses nach innen gebogen. Dies ist in montagetechnischer Hinsicht von besonderem Vorteil. Der Filter-Steckverbinder kann dann nämlich sowohl in Steckrichtung als auch in hierzu senkrechten Richtungen, alsobezogen auf die Steckrichtung - von der Seite her, problemlos auf eine Montageplatte, z.B. auf eine Geräte frontplatte, zugeführt werden.

Zweckmäßigerweise sind bei einem erfindungsgemäßen Filter-Steckverbinder die Seitenwände des Leistenkörpers entsprechend der Anordnung der Federarme des Schirmgehäuses abwechselnd mit der Form der Kontaktelemente angepaßten Vertiefungen und mit Auflauf-und Gleitschrägen ausgebildet. Dadurch ist der Leistenkörper an seinen Seitenwänden der Gestaltung des Schirmgehäuses angepaßt und somit in vorteilhafter Weise für eine Verbindung mit dem Schirmgehäuse zu einer Einheit ausgebildet.

Im Hinblick auf eine besonders einfache, kostengünstige und sichere Halterung sowohl der Ferritkernanordnung als auch des Filterelementes ist es vorteilhaft, wenn die die offene Kammer des Leistenkörpers abdeckende Bodenfläche des Schirmgehäuses mit einem zentrisch angeordneten, rechteckförmigen Ausschnitt mit an zwei einander gegenüberliegenden Längsseiten angeordneten, in der Abwicklung des Schirmgehäuses zunächst in einer Ebene liegenden und aufeinander gerichteten, zueinander parallelen Stegen und Spießen versehen ist. Die Halterung erfolgt dann einfach dadurch, daß die Stege zur Halterung der Ferritkernanordnung schräg zur Bodenfläche nach innen und die Spieße zum Aufstecken des Filterelementes senkrecht zur Bodenfläche nach außen gebogen sind. Aufgrund der Federwirkung der Stege läßt sich eine spielfreie Befestigung der Ferritkernanordnung in der Kammer des Leistenkörpers sicherstellen. Die Anordnung der Spieße ermöglicht eine montagefreundliche Befästigdng des Filterelementes.

Die Verrastung des Schirmgehäuses am Leistenkörper wird bei einem erfindungsgemäßen Filter-Steckverbinder in vorteilhafter Weise dadurch unterstützt, daß aus der die offene kammer des Leistenkörpers abdeckenden Bodenfläche des Schirmgehäuses symmetrisch in Bezug auf die Mitte der Bodenfläche angeordnete Federarme gerissen und schräg zur Bodenfläche nach innen gebogen sind. Diese Federarme wirken der Einsteckrichtung des Leistenkörpers entgegen und führen damit zu einer sicheren Verrastung des Schirmgehäuses.

Schließlich ist es im Hinblick auf eine weitere Kostenoptimierung bei einem erfindungsgemäßen Filter-Steckverbinder vorteilhaft, wenn das Filterelement auf einem Leiterplatten-Trägermaterial ausgebildet ist. Ein derartiger Leiterplattenfilter ist kostengünstiger als ein Planarfilter mit einem Keramiksubstrat und läßt sich infolge der vorteilhaften Befestigungsmöglichkeit am Schirmgehäuse einfacher von der Rückseite des Leistenkörpers her bzw. an dessen Anschlußseite montieren.

Weitere vorteilhafte Ausgestaltungen des Gegenstandes des Anspruchs 1 sind in den übrigen Unteransprüchen angegeben.

Anhand eines in der Zeichnung dargestellten Ausführungsbeispieles ist die Erfindung im folgenden näher beschrieben. Es zeigen
- Fig. 1 und 2: einen Filter-Steckverbinder in zwei Draufsichten, nämlich auf die Steckseite (Vorderseite, Fig.1) bzw. auf die Anschlußseite (Rückseite, Fig.2),
- Fig. 3 und 4: zwei Seitenansichten des Filter-Steckverbinders,
- Fig. 5 und 6: einen mit Steckerstiften bestückten Leistenkörper des Filter-Steckverbinders in zwei Draufsichten, nämlich auf die Steckseite (Fig.5) bzw. auf die Anschlußseite (Fig.6),
- Fig. 7 und 8: den Leistenkörper nach Fig.5 und 6 in zwei Seitenansichten, wobei Fig.7 eine Schnittdarstellung zeigt,
- Fig. 9 und 10: ein Schirmgehäuse in zwei Ansichten,
- Fig. 11: einen Schnitt XI-XI durch das Schirmgehäuse nach Fig. 9,
- Fig. 12: eine Einzelheit XII des Schirmgehäuses nach Fig.11,
- Fig. 13: die Abwicklung des aus einem Blechbiegeteil bestehenden Schirmgehäuses.

Der Filter-Steckverbinder nach den Fig. 1 bis 4 besitzt einen Leistenkörper 1 aus Isoliermaterial, z.B. aus Kunststoff, der im einzelnen in den Fig. 5 bis 8 dargestellt ist. Der Leistenkörper 1 bildet mit seinen Seitenwänden 16 eine zur Anschlußseite (Rückseite) hin offene Kammer 2 (Fig.7) zur Aufnahme einer Ferritkernanordnung 3. Die Kammef 2 wird durch ein in den Fig. 9 bis 13 im einzelnen gezeigtes Schirmgehäuse 4 abgeschlossen. Ferner weist der Leistenkörper 1 eine Anzahl von parallelen, in einem Raster angeordneten Steckerstiften 5 auf, welche von der Anschlußseite her durch Löcher 15 eines Filterelementes 6 (Fig.2) und einen Ausschnitt 7 des Schirmgehäuses 4 in die Kammer 2 eintreten und durch den Boden 8 der Kammer zur Steckseite (Vorderseite) des Filter-Steckverbinders geführt sind, wo sie freie Steckerenden 5a zur Verbindung mit einer Steckerbuchse bilden. Die freien Steckerenden 5a sind von einem an dem Leistenkörper 1 angeformten Kragen 9 umgeben, der an seiner Außenseite Rastelemente 10 zur Verrastung an einer Montageplatte 11, z.B. einer Frontplatte eines Gerätes, aufweist. An der Anschlußseite (Rückseite) sind die Steckerstifte 5 mit ihren Abschnitten 5b etwa rechtwinklig abgebogen und mit einer Schaltungsplatte 12 verlötet (Fig.3).

Die in der Kammer 2 aufgenommene Ferritkernanordnung 3 weist im Raster der Steckerstifte Bohrungen auf, mit denen der Ferritkern auf die Steckerstifte 5 aufgesteckt ist. Für den Fall, daß nur ein Teil der Steckerstifte, z.B. zwei Steckerstifte oder eine Reihe oder Gruppe von sechs Steckerstiften eines 30-poligen Filter-Steckverbinders mit Filterelementen versehen werden soll bzw. sollen, kann die Ferritkernanordnung z.B. aus einem 2-Lochferritkern oder einem 6-Lochferritkern bestehen und dann nur auf zwei Steckerstifte oder eine Reihe oder Gruppe von sechs Steckerstiften aufgesteckt werden. Die spielfreie Halterung der Ferritkernanordnung 3 in der Kammer 2 des Leistenkörpers 1 wird später noch im Zusammenhang mit dem Schirmgehäuse erläutert.

Das Filterelement 6 (Fig.2) ist auf einem Leiterplatten-Trägermaterial ausgebildet, auf der Anschlußseite (Rückseite) des Schirmgehäuses 4 angeordnet und mit zwei einander gegenüberliegenden Reihen mit einer unterschiedlichen Anzahl von Löchern 13 zur Massekontaktierung und zwischen diesen beiden Reihen mit in SMD-Technik aufgebrachten Kondensatoren 14 sowie mit Löchern 15 für die Steckerstifte 5 versehen.

Das Schirmgehäuse (Fig.9 bis 13) besteht aus einem gebrauchs- und steckfertig gebogenen Blechbiegeteil, welches die Seitenwände 16 und zumindest einen Teil der Anschlußseite (Rückseite) des Leistenkörpers 1 und der Kammer 2 unter Aussparung der Steckerstifte 5 abdeckt. Das aus der Abwicklung 4a des Blechbiegeteiles (Fig.13) zu einer rechteckförmigen, an den Eckkanten nicht verbundenen Wanne gebogene Schirmgehäuse 4 weist federnde Seitenteile 17a bis 17d auf, die über die Seitenwände 16 des Leistenkörpers 1 greifen, mit Abwinkelungen ausgebildet sind und an Vorsprüngen 19 der Steckseite (Vorderseite) des Leistenkörpers verrasten. Die Abwinkelungen der federnden Seitenteile 17a bis 17d des Schirmgehäuses 4 sind als einzelne, voneinander beabstandete und zueinander parallele Federarme 18a, 18b ausgebildet, die an einander gegenüberliegenden Seitenteilen 17a und 17b bzw. 17c und 17d jeweils in gleicher Anzahl und zueinander fluchtend angeordnet sind. So weisen die Seitenteile 17a und 17b an der Längsseite des Schirmgehäuses 4 jeweils sieben Federarme 18a, 18b auf, während die Seitenteile 17c und 17d an der Schmalseite des Schirmgehäuses 4 mit jeweils drei Federarmen 18a,18b, ausgebildet sind. Alle Federarme sind vom Rand der Seitenteile 17a bis 17d nach innen gebogen, wobei die nebeneinander liegenden Federarme eines jeden Seitenteiles abwechseind Kontaktelemente 18b zur Ankontaktierung des Schirmgehäuses 4 an einer Montageplatte 11 bzw. Gleit-und Rastelemente 18a zur Verbindung des Schirmgehäuses 4 mit dem Leistenkörper 1 bilden. An den Seitenteilen 17a und 17b des Schirmgehäuses 4 sind in der dargestellten Weise jeweils vier Kontaktelemente 18b und drei Gleit- und Rastelemente 18a vorgesehen, während die Seitenteile 17c und 17d an der Schmalseite des Schirmgehäuses 4 in der dargestellten Weise jeweils mit zwei Kontaktelementen 18b und einem dazwischen angeordneten Gleit- und Rastelement 18a ausgebildet ist. Die Kontaktelemente 18b haben eine V-förmige Grundrißform mit abgerundeter Spitze (Fig.13) und sind schräg zur Steckrichtung nach innen gebogen (Fig.10-12). Die Gleit- und Rastelemente 18a sind rechtwinklig von den Seitenteilen 17a bis 17d nach innen gebogen und mit einem Rastorgan in Form eines an der Abbiegung beginnenden Rastloches 21 versehen, welches zur Verrastung des Schirmgehäuses 4 an einzelnen Vorsprüngen 19 des Leistenkörpers 1 dient. Außerdem sind die Gleit-und Rastelemente 18a an ihrem freien Ende unter Bildung eines Radius 20 quer zur Steckrichtung unter einem Winkel von etwas weniger als 180° zurückgebogen (Fig.11,12).

Die Seitenwände 16 des Leistenkörpers 1 sind zumindest über einen sich in Steckrichtung erstreckenden Teilbereich zur offenen Anschlußseite (Rückseite) der Kammer 2 hin derart verjüngt, daß Auflauf- und Gleitschrägen 22 für die Gleit- und Rastelemente 18a zwecks Aufweitung der federnden Seitenteile 17a bis 17d des Schirmgehäuses gebildet sind. Hier sind die Seitenwände 16 des Leistenkörpers 1 in Anpassung an die Ausbildung des Schirmgehäuses 4 fürjedes Gleit- und Rastelement 18a jeweils mit einer eigenen Auflauf-und Gleitschräge 22 versehen, wobei diese Auflauf- und Gleitschrägen voneinander entsprechend dem gegenseitigen Abstand der Gleit- und Rastelemente 18a beabstandet sind.

Die Seitenwände 16 des Leistenkörpers 1 sind hier - jeweils in Steckrichtung gesehen - über etwa zwei Drittel ihrer Erstreckung mit den Auflauf- und Gleitschrägen 22 und über etwa ein Drittel ihrer Ersteckung mit zur Steckrichtung parallelen Geradflächen 23 ausgebildet, wobei diese Geradflächen bis zu den Kanten 24 an der Steckseite (Vorderseite) des Leistenkörpers 1 reichen.

Außerdem sind die Seitenwände 16 des Leistenkörpers 1 noch - wie besonders deutlich die Fig. 5 und 6 zeigen - mit Vertiefungen 34 ausgebildet, welche für die Kontaktelemente 18b vorgesehen und deren Form angepaßt sind. Diese Vertiefungen erstrecken sich hier an den Schmalseiten 35 (Fig.6) über die ganze Höhe der Seitenwände 16 des Leistenkörpers und an dessen Längsseiten 36 nur in einem kurzen, dem Kragen 9 (Fig.8) benachbarten Abschnitt der Seitenwände 16.

Ferner ist das Schirmgehäuse 4 auch in einer zur Durchführung der Steckerstifte 5 sowie zur Halterung des Filterelementes 6 und der Ferritkernanordnung 3 vorteilhaften Weise ausgebildet. Die die offene Kammer 2 des Leistenkörpers 1 abdeckende Bodenfläche 25 des Schirmgehäuses 4 ist hierzu mit einem zentrisch angeordneten rechteckförmigen Ausschnitt 7 versehen, der an zwei einander gegenüberliegenden Längsseiten zueinander parallele Stege 27 und Spieße 28 aufweist, die in der Abwicklung (Fig.13) des Schirmgehäuses zunächst in einer Ebene liegend und aufeinander gerichtet sind. Die keilförmig verjüngten Stege 27 sind zur Halterung der Ferritkernanordnung 3 - wie in Fig.9 zu sehen ist - schräg zur Bodenfläche 25 verlaufend nach innen gebogen, so daß sie die Ferritkernanordnung federnd gegen den Boden 8 der Kammer 2 drücken. Die im Vergleich zu den Stegen etwas kürzeren Spieße 28 zum Aufstecken des Filterelementes 6 dagegen sind senkrecht zur Bodenfläche 25 nach außen gebogen. Die einander diagonal gegenüberliegenden Außenspieße 28a und 28b sind im Vergleich zu den übrigen Spießen 28 etwas länger und werden nach dem Aufstecken des Filterelementes 6 zu dessen Vorfixierung bis zum Lötvorgang umgelegt. Schließlich sind aus der die offene Kammer 2 des Leistenkörpers 1 abdeckenden Bodenfläche 25 des Schirmgehäuses 4 symmetrisch in bezug auf die Mitte der Bodenfläche angeordnete Federarme 29 herausgerissen und schräg zur Bodenfläche 25 nach innen gebogen, wobei in den Fig.9 und 13 zu sehen ist , daß diese Federarme 29 in Längsrichtung im wesentlichen parallel zu den Seitenteilen 17c und 17d des Schirmgehäuses 4 verlaufen. Die Federarme 29 dienen zur selbsttätigen Verrastung des Schirmgehäuses 4 am Leistenkörper 1.

Aus Gründen der Vollständigkeit wird ergänzt, daß das Seitenteil 17a des Schirmgehäuses 4 zwei kreisrunde Löcher 30 für Befestigungsniete 31 zur Befestigung des Filter-Steckverbinders an der Schaltungsplatte 12 aufweist und in den Biegekanten 26 der Seitenteile 17a bis 17d schmale Längsschlitze 32 und seitlich der Federarme 18a, 18b in den Seitenteilen 17a bis 17d kleine Freischnitte 33 als Biegehilfen vorgesehen sind.

Bei der Montage des Steckverbinders wird zunächst das Filterelement 6 auf dem Schirmgehäuse 4 vormontiert, d.h. auf die hochstehenden Spieße 28 und 28a,b aufgesteckt, wobei die längeren, diagonal gegenüberliegenden Außenspieße 28a und 28b umgelegt werden und das Filterelement 6 dadurch vorfixiert wird. Das Filterelement wird also in einfacher Weise von der Anschlußseite (Rückseite) her dem Schirmgehäuse zugeführt. Darauf wird die Ferritkernanordnung 3 über die Steckstifte 5 gesteckt (aufgefädelt). Anschließend wird das Schirmgehäuse 4 auf den Leistenkörper 1 geschoben oder dieser in das Schirmgehäuse gesteckt, welches in der beschriebenen Weise selbsttätig aufgrund der in der Bodenfläche 25 des Schirmgehäuses 4 angeordneten Federarme 29 am Leistenkörper verrastet. Danach erfolgt der Tauch-Löt-Vorgang, bei dem in einem Arbeitsgang die Steckerstifte 5 in den Löchern 15 des Filterelementes 6 verlötet werden und die Masseverbindungen zwischen den Spießen 28, 28a, 28b und den zugehörigen Löchern 13 erfolgt. Nach dem Verlöten werden die steckerstifte 5 rechtwinklig abgebogen. Diese Montageabfolge läßt sich in besonders kostengünstiger Weise durchführen.

## Patentansprüche

1. Filter-Steckverbinder mit einem Leistenkörper (1) aus Isoliermaterial, der eine zur Rückseite hin offene Kammer (2) für eine Ferritkernanordnung (3) bildet, mit einer Anzahl von parallelen, in einem Raster angeordneten Steckerstiften (5), welche von der Rückseite her in die Kammer (2) eintreten und durch den Boden (8) der Kammer (2) zur Vorderseite des Leistenkörpers (1) austreten, wobei zumindest ein Teil der Steckerstifte (5) innerhalb der Kammer (2) durch Bohrungen der Ferritkernanordnung (3) geführt ist, mit einem die Seitenwände (16) und zumindest einen Teil der Rückseite des Leistenkörpers (1) und der Kammer (2) unter Aussparung der Steckerstifte (5) abdeckenden Schirmgehäuse (4), welches mittels federnder Seitenteile (17a bis 17d) über die Seitenwände (16) des Leistenkörpers (1) greift und mit Abwinkelungen (18a) seiner Seitenteile an Rastorganen (19) der Vorderseite des Leistenkörpers (1) verrastet ist, und mit einem kapazitiven Filterelement (6) für eine Anzahl von Steckerstiften (5), welches an der der Kammerrückseite gegenüberliegenden Außenseite des Schirmgehäuses (1) mit den Steckerstiften (5) einerseits und mit dem Schirmgehäuse (4) andererseits verlötet ist,
**gekennzeichnet** durch folgende Merkmale:
a) die Abwinkelungen der federnden Seitenteile (17a bis 17d) des Schirmgehäuses (4) sind als einzelne, voneinander beabstandete und zueinander parallele Federarme (18a,18b) ausgebildet,
b) alle Federarme (18a,18b) sind vom Rand der Seitenteile (17a bis 17d) nach innen gebogen,
c) die nebeneinander liegenden Federarme (18a,18b) eines jeden Seitenteiles (17a bis 17d) bilden abwechselnd Kontaktelemente (18b) zur Ankontaktierung des Schirmgehäuses (4) an einer Montageplatte (11) bzw. Gleit- und Rastelemente (18a) zur Verbindung des Schirmgehäuses (4) mit dem Leistenkörper (1),
d) die Kontaktelemente (18b) sind schräg zur Steckrichtung nach innen gebogen,
e) die Gleit- und Rastelemente (18a) sind rechtwinklig von den Seitenteilen (17a bis 17d) nach innen gebogen, mit einem Rastorgan (21) versehen und an ihrem freien Ende unter Bildung eines Radius (20) quer zur Steckrichtung zurückgebogen,
f) die Seitenwände (16) des Leistenkörpers (1) sind mit Vertiefungen (34) für die Kontaktelemente (18b) und mit Auflauf- und Gleitschrägen (22) für die Gleit- und Rastelemente (18a) zwecks Aufweitung der Seitenteile (17a bis 17d) beim Verbinden von Schirmgehäuse (4) und Leistenkörper (1) ausgebildet,
g) die Gleit- und Rastelemente (18a) sind nach Überwindung der Auflauf- und Gleitschrägen (22) nach innen federnd mit ihrem Rastorgan (21) selbsttätig an den Rastorganen (19) der Vorderseite des Leistenkörpers (1) verrastet.

2. Filter-Steckverbinder nach Anspruch 1, **dadurch gekennzeichnet**, daß das Schirmgehäuse (4) aus einem gebrauchs- und steckfertig gebogenem Blechbiegeteil besteht.

3. Filter-Steckverbinder nach Anspruch 1 oder 2, **dadurch gekennzeichnet**, daß die Federarme (18a, 18b) an einander gegenüberliegenden Seitenteilen (17a, 17b bzw. 17c, 17d) des Schirmgehäuses (4) jeweils zueinander fluchtend angeordnet sind.

4. Filter-Steckverbinder nach einem der Ansprüche 1 bis 3, **dadurch gekennzeichnet**, daß die Kontaktelemente (18b) eine V-förmige Grundrißform mit abgerundeter Spitze haben.

5. Filter-steckverbinder nach einem der vorhergehenden Ansprüche, **dadurch gekennzeichnet**, daß das Rastorgan der Gleit- und Rastelemente (18a) als Rastloch (21) und die Rastorgane der Vorderseite des Leistenkörpers (1) als Vorsprünge (19) ausgebildet sind

6. Filter-Steckverbinder nach einem der vorhergehenden Ansprüche, **dadurch gekennzeichnet**, daß für jedes Gleit- und Rastelement (18a) jeweils ein eigenes Rastorgan (19) an der Vorderseite des Leistenkörpers (1) vorgesehen ist.

7. Filter-Steckverbinder nach einem der vorhergehenden Ansprüche, **dadurch gekennzeichnet**, daß die Seitenwände (16) des Leistenkörpers (1) für jedes Gleit- und Rastelement (18a) jeweils eine eigene Auflauf-und Gleitschräge (22) aufweist.

8. Filter-Steckverbinder nach Anspruch 7, **dadurch gekennzeichnet**, daß die Seitenwände (16) des Leistenkörpers (1) entsprechend der Anordnung der Federarme (18a,18b) des Schirmgehäuses (4) abwechselnd mit der Form der Kontaktelemente (18b). angepaßten Vertiefungen (34) und mit Auflauf- und Gleitschrägen (22) ausgebildet sind.

9. Filter-Steckverbinder nach einem der vorhergehenden Ansprüche, **dadurch gekennzeichnet**, daß die Seitenwände (16) des Leistenkörpers (1) jeweils in Steckrichtung gesehen über etwa zwei Drittel ihrer Erstreckung mit Auflauf- und Gleitschrägen (22) und über etwa ein Drittel mit zur Steckrichtung parallelen Geradflächen (23) ausgebildet sind.

10. Filter-Steckverbinder nach einem der vorhergehenden Ansprüche, **dadurch gekennzeichnet**, daß die die offene Kammer (2) des Leistenkörpers (1) abdeckende Bodenfläche (25) des Schirmgehäuses (4) mit einem zentrisch angeordneten, rechteckförmigen Ausschnitt (7) mit an zwei einander gegenüberliegenden Längsseiten angeordneten, in der Abwicklung des Schirmgehäuses zunächst in einer Ebene liegenden und aufeinander gerichteten, zueinander parallelen Stegen (27) und Spießen (28,28a, 28b) versehen ist.

11. Filter-Steckverbinder nach Anspruch 10, **dadurch gekennzeichnet**, daß die Stege (27) zur Halterung der Ferritkernanordnung (3) schräg zur Bodenfläche (25) nach innen und die Spieße (28,28a,28b) zum Aufstecken des Filterelementes (6) senkrecht zur Bodenfläche (25) nach außen gebogen sind.

12. Filter-Steckverbinder nach einem der vorhergehenden Ansprüche, **dadurch gekennzeichnet**, daß aus der die offene Kammer (2) des Leistenkörpers (1) abdeckenden Bodenfläche (25) des Schirmgehäuses (4) symmetrisch in Bezug auf die Mitte der Bodenfläche angeordnete Federarme (29) gerissen und schräg zur Bodenfläche (25) nach innen gebogen sind.

13. Filter-Steckverbinder nach einem der vorhergehenden Ansprüche, **dadurch gekennzeichnet**, daß das Filterelement (6) auf einem Leiterplatten-Trägermaterial ausgebildet ist.

## Claims

1. Filter plug connector having a strip body (1) which is composed of insulating material and forms a chamber (2), which is open to the rear, for a ferrite core arrangement (3), having a number of parallel plug pins (5) which are arranged in agrid, enter the chamber (2) from the rear and emerge through the base (8) of the chamber (2) to the front of the strip body (1), at least some of the plug pins (5) being guided in the chamber (2) by means of holes in the ferrite core arrangement (3), having a screened housing (4) which covers the side walls (16) and at least part of the rear of the strip body (1) and of the chamber (2), with a cut out for the plug pins (5), which screened housing engages, by means of sprung side parts (17a to 17d), over the side walls (16) of the strip body (1), and is latched, by means of bends (18a) on its side parts, onto latching devices (19) on the front of the strip body (1), and having a capacitive filter element (6) for a number of plug pins (5), which filter element (6) is soldered, on the outside of the screened housing (1) opposite the chamber rear, to the plug pins (5) on the one hand and to the screened housing (4) on the other hand,
characterized by the following features:
a) the bends on the sprung side parts (17a to 17d) of the shield (4) housing are constructed as individual spring arms (18a, 18b) which are separated from one another and are parallel to one another,
b) all the spring arms (18a, 18b) are bent inwards from the edge of the side parts (17a to 17d),
c) those spring arms (18a, 18b) on each side part (17a to 17d) which lie alongside one another alternately form contact elements (18b) for making contact with the screened housing (4) on a mounting panel (11) and sliding and latching elements (18a) for connecting the screened housing (4) to the strip body (1),
d) the contact elements (18b) are bent inwards such that they are inclined with respect to the insertion direction,
e) the sliding and latching elements (18a) are bent inwards from the side parts (17a to 17d) at right angles, are provided with a latching device (21) and are bent back, transversely with respect to the insertion direction, at their free end to form a radius (20),
f) the side walls (16) of the strip body (1) are constructed with depressions (34) for the contact elements (18b) and with lead-in and sliding inclines (22) for the sliding and latching elements (18a), in order to expand the side parts (17a to 17d) during connection of the screened housing (4) and the strip body (1),
g) after passing over the lead-in and sliding inclines (22), the sliding and latching elements (18a) are automatically latched, by means of their latching device (21) springing inwards, on the latching devices (19) on the front of the strip body (1).

2. Filter plug connector according to Claim 1, characterized in that the screened housing (4) comprises a bent sheet-metal part which is bent such that it is ready for use kind ready for insertion.

3. Filter plug connector according to Claim 1 or 2, characterized in that the spring arms (18a, 18b) are arranged on mutually opposite side parts (17a, 17b and 17c, 17d) of the screened housing (4) such that they are in each case aligned with one another.

4. Filter plug connector according to one of Claims 1 to 3, characterized in that the contact elements (18b) have a V-shaped plan form with a rounded tip.

5. Filter plug connector according to one of the preceding claims, characterized in that the latching device of the sliding and latching elements (18a) is constructed as a latching hole (21), and the latching devices on the front of the strip body (1) are constructed as projections (19).

6. Filter plug connector according to one of the preceding claims, characterized in that a dedicated latching device (19) for each sliding and latching element (18a) is in each case provided on the front of the strip body (1).

7. Filter plug connector according to one of the preceding claims, characterized in that the side walls (16) of the strip body (1) have in each case one dedicated lead-in and sliding incline (22) for each sliding and latching element (18a).

8. Filter plug connector according to Claim 7, characterized in that the side walls (16) of the strip body (1) are constructed alternately with depressions (34) matched to the form of the contact elements (18b) and with lead-in and sliding inclines (22), corresponding to the arrangement of the spring arms (18a, 18b) of the screened housing (4).

9. Filter plug connector according to one of the preceding claims, characterized in that the side walls (16) of the strip body (1), seen in the insertion direction in each case, are constructed with lead-in and sliding inclines (22) over approximately two thirds of their extent and with straight surfaces (23), which are parallel to the insertion direction, over approximately one third.

10. Filter plug connector according to one of the preceding claims, characterized in that the base surface (25) of the screened housing (4) which covers the open chamber (2) in the strip body (1) is provided with a centrally arranged, rectangular cut out (7) having mutually parallel webs (27) and pointed bars (28, 28a, 28b) which are arranged on two mutually opposite longitudinal sides and initially lie in a plane and are directed towards one another in the developed projection of the screened housing.

11. Filter plug connector according to Claim 10, characterized in that the webs (27) are bent inwards, such that they are inclined with respect to the base surface (25), for retention of the ferrite core arrangement (3), and the pointed bars (28, 28a, 28b) are bent outwards, at right angles to the base surface (25), for plugging the filter element on (6).

12. Filter plug connector according to one of the preceding claims, characterized in that spring arms (29) which are arranged symmetrically with respect to the centre of the base surface are drawn out of that base surface (25) of the screened housing (4) which covers the open chamber (2) in the strip body (1) and are bent inwards such that they are inclined with respect to the base surface (25).

13. Filter plug connector according to one of the preceding claims, characterized in that the filter element (6) is constructed on a printed circuit board base material.

## Revendications

1. Connecteur de filtre comportant une réglette (1) en un matériau isolant, qui forme une chambre (2) ouverte en direction de la face arrière et prévue pour un dispositif à noyau de ferrite (3), un certain nombre de broches parallèles d'enfichage (5), qui sont disposées suivant une trame, qui pénètrent de la face arrière dans la chambre (2) et qui sortent en traversant le fond (8) de la chambre (2) en direction de la face avant de la réglette (1), au moins une partie des broches d'enfichage (5) s'étendant à l'intérieur de la chambre (2) dans des perçages du dispositif à noyau de ferrite (3), un boîtier de blindage (4), qui recouvre les parois latérales (16) et au moins une partie de la face arrière de la réglette (1) et de la chambre (2) en laissant de la place aux broches d'enfichage (5), qui dépasse, par des parties latérales élastiques (17a à 17d), des parois latérales (16) de la réglette (1) et qui s'encliquette, par des parties coudées (18a) de ses parties latérales, sur des organes d'encliquetage (19) de la face avant de la réglette (1), et un élément de filtre capacitif (6) pour un certain nombre de broches d'enfichage (5), qui est fixé par brasage d'une part à la face extérieure, en vis-à-vis de la face arrière de la chambre, du boîtier de blindage (1) comportant les broches d'enfichage (5) et d'autre part au boîtier de blindage (4), caractérisé par les caractéristiques suivantes :
a) les parties coudées des parties latérales élastiques (17a à 17d) du boîtier de blindage (4) sont réalisées sous la forme de bras élastiques individuels (18a,18b) qui sont à distance les uns des autres et parallèles entre eux,
b) tous les bras élastiques (18a,18b) sont coudés vers l'intérieur a partir du bord des parties latérales (17a à 17d),
c) les bras élastiques disposés côte-à-côte (18a,18b) de chaque partie latérale (17a à 17d) forment alternativement des éléments de contact (18b) destinés à l'établissement du contact entre le boîtier de blindage (4) et une plaque de montage (11) ou des éléments glissants et d'encliquetage (18a) destiné à relier le boîtier de blindage (4) à la réglette (1),
d) les éléments de contact (18b) sont coudés vers l'intérieur obliquement par rapport à la direction d'enfichage,
e) les éléments glissants et d'encliquetage (18a) sont coudés vers l'intérieur à angle droit à partir des parties latérales (17a à 17d), sont munis d'un organe d'encliquétage (21) et sont recourbés, par leur extrémité libre transversalement par rapport à la direction d'enfichage en formant un arrondi (20),
f) les parois latérales (16) de la réglette (1) sont formées de renfoncements (34) destinés aux éléments de contact (18b) et de rampes de montée et de glissement (22) destinées aux éléments glissants et d'encliquetage (18a), dans le but d'élargir les parties latérales (17a et 17d) lors de la liaison entre le boîtier de blindage (4) et la réglette (1),
g) après avoir franchi les rampes de montée et de glissement (22) , les éléments glissants et d'encliquetage (18a) s'encliquettent de façon élastique automatiquement vers l'intérieur, par leur organe d'encliquetage (21), sur les organes d'encliquetage (19) de la face avant de la réglette (1).

2. Connecteur de filtre suivant la revendication 1, caractérisé par le fait que le boîtier de blindage (4) est constitué d'une partie repliée en tôle, qui est coudée à l'état prêt à l'utilisation et à l'enfichage.

3. Connecteur de filtre suivant la revendication 1 ou 2, caractérisé par le fait que les bras élastiques (18a, 18b) sont disposés, en étant alignés, sur des parties latérales en face l'une de l'autre (17a,17b et 17c, 17d) du boîtier de blindage (4).

4. Connecteur de filtre suivant l'une des revendications 1 à 3, caractérisé par le fait que les éléments de contact (18b) ont un contour en projection horizontale en forme de V à pointe arrondie.

5. Connecteur de filtre suivant l'une des revendications précédentes, caractérisé par le fait que l'organe d'encliquetage des éléments glissants et d'encliquetage (18a) est sous la forme d'un trou d'encliquetage (21) et que les organes d'encliquetage de la face avant de la réglette (1) sont sous la forme de saillies (19).

6. Connecteur de filtre suivant l'une des revendications précédentes, caractérisé par le fait qu'il est prévu un organe d'encliquetage (19) pour chaque élément glissant et d'encliquetage (18a) sur la face avant de la réglette (1).

7. Connecteur de filtre suivant l'une des revendications précédentes, caractérisé par le fait que les parois latérales (16) de la réglette (1) comportent une rampe de montée et de glissement (22) pour chaque élément glissant et d'encliquetage (18a).

8. Connecteur de filtre suivant la revendication 7, caractérise par le fait que les parois latérales (16) du corps de barrette (1) sont formées alternativement, suivant la disposition des bras élastiques (18a,18b) du boîtier de blindage (4), de renfoncements (34) adaptés à la forme des éléments de contact (18b) et de rampes de montée et de glissement (22).

9. Connecteur de filtre suivant l'une des revendications précédentes, caractérisé par le fait que les parois latérales (16) de la réglette (1) sont formées, lorsqu'on regarde dans la direction d'enfichage, de rampes de montée et de glissement (22) sur environ les deux tiers de son étendue, et de surfaces rectilignes (23) parallèles à la direction d'enfichage, sur environ un tiers.

10. Connecteur de filtre suivant l'une des revendications précédentes, caractérisé par le fait que la surface de fond (25) du boîtier de blindage (4), qui recouvre la chambre ouverte (2) de la réglette (1), a une découpe rectangulaire (7) disposée de façon centrée, qui comporte des nervures (27) et des ressauts (28, 28a,28b) qui sont parallèles entre eux, qui sont disposés sur des côtés longitudinaux en face l'un de l'autre et qui sont, vus en développé, tout d'abord dans un plan et dirigés les uns vers les autres.

11. Connecteur de filtre suivant la revendication 10, caractérisé par le fait que les nervures (27) destinées à maintenir le dispositif à noyau de ferrite (3) sont coudées vers l'intérieur obliquement en direction de la surface de fond (25) et que les ressauts (28,28a,28b) destinés à l'enfichage de l'élément de filtre (6), sont coudés vers l'extérieur, perpendiculairement à la surface de fond (25).

12. Connecteur de filtre suivant l'une des revendications précédentes, caractérisé par le fait que des bras élastiques (29) disposés symétriquement par rapport au centre des surfaces de fond, sont découpés dans la surface de fond (25) du boîtier de blindage (4), qui recouvre la chambre ouverte (2) de la réglette (1), et sont coudés vers l'intérieur obliquement par rapport à la surface de fond (25).

13. Connecteur de filtre suivant l'une des revendications précédentes, caractérisé par le fait que l'élément de filtre (6) est formé d'un matériau de support de plaquette à circuits imprimés.
